# DEMANDE DE BREVET EUROPEEN

(11) **EP 4 756 356 A1**
(43) Date de publication de la demande: **10.06.2026**
(21) Numéro de dépôt: 25220541.4
(22) Date de dépôt: 03.12.2025
(51) Int. Cl.: F41F 3/042, F41A 9/25

(54) **SYSTÈME MODULAIRE DE LANCEMENT DE MUNITIONS COMPRENANT UN CAISSON DE RECEPTION DE MUNITIONS RECHARGEABLE DANS PLUSIEURS POSITIONS**

(30) Priorité: 05.12.2024 FR 2413494
(71) Demandeur: NAVAL Group, 75015 Paris (FR)
(72) Inventeur: BISENIUS, Kévin, 16600 RUELLE SUR TOUVRE (FR); TAMISIER, Luc, 16600 RUELLE SUR TOUVRE (FR); DANTO, Jean-Gabriel, 16600 RUELLE SUR TOUVRE (FR)
(74) Mandataire: Lavoix

(57) **Abrégé**

Le système modulaire de lancement (1) comprend :
- un châssis (2) définissant au moins un logement (6),
- un caisson de réception (4) de munitions, ledit caisson de réception (4) étant mobile par rapport audit châssis (2) entre une position fonctionnelle et une position de rechargement.

Ledit système modulaire de lancement comprend un plateau d'accouplement (24) solidaire du caisson de réception (4) et monté coulissant sur un rail (26, 28) solidaire du châssis (2) de sorte à permettre le déplacement du caisson de réception (4) entre la position fonctionnelle et la position de rechargement, ledit plateau d'accouplement (24) étant mobile en rotation par rapport au rail (26, 28) autour d'un axe de rotation de rechargement (R3) lorsque le caisson de réception (4) est dans la position de rechargement.

## Description

La présente invention concerne un système modulaire de lancement de munitions, du type comprenant :
- au moins un châssis définissant au moins un logement,
- au moins un caisson de réception de munitions, ledit caisson de réception étant mobile par rapport audit châssis entre une position fonctionnelle, dans laquelle le caisson de réception est reçu dans le logement, et une position de rechargement, dans laquelle le caisson de réception s'étend à l'extérieur du logement.

L'invention concerne également une plateforme navale comprenant au moins un tel système modulaire de lancement de munitions.

De tels systèmes modulaires de lancement de munitions sont généralement montés sur un bâtiment, tel qu'une plateforme navale ou un véhicule, et sont agencés pour permettre le lancement de différents types de munitions afin d'adapter la réponse du bâtiment ou véhicule à une menace ou à son environnement. De tels systèmes modulaires de lancement sont ainsi par exemple adaptés pour lancer sélectivement des roquettes, des missiles ou encore des engins volants d'attaque et/ou d'observations, tels que des drones.

A cet effet, un système modulaire de lancement comprend au moins un caisson de réception des munitions monté de façon amovible sur un châssis entre une position fonctionnelle, dans laquelle les munitions peuvent être tirées par le système modulaire, et une position de rechargement, dans laquelle le caisson de réception est extrait du châssis pour être rechargé en munitions ou pour être remplacé par un autre caisson de réception lorsque le type de munitions tirées doit être modifié.

Selon le type de munitions reçues dans le caisson de réception, le rechargement de celui-ci ne s'effectue pas de la même manière d'un caisson de réception à l'autre. La direction et la position d'introduction des munitions dans le caisson de réception peuvent notamment différer d'un caisson de réception à l'autre. Ainsi pour pouvoir recharger un caisson de munition, il est prévu d'extraire celui-ci du logement en le séparant du châssis, au moyen d'un outil de préhension, tel qu'une grue ou autre, puis de le déplacer à l'écart du châssis dans une position permettant l'introduction des munitions dans le caisson de réception. Une fois le rechargement effectué, l'outil de préhension est actionné pour replacer le caisson de réception dans le logement. L'opération de rechargement est donc fastidieuse et augmente le temps d'indisponibilité du système modulaire de lancement.

L'un des buts de l'invention est de pallier ces inconvénients en proposant un système modulaire de lancement dont le temps d'indisponibilité est réduit pendant une opération de rechargement d'un caisson de réception de munitions.

A cet effet, l'invention concerne un système modulaire de lancement du type précité, comprenant au moins un plateau d'accouplement solidaire du caisson de réception et monté coulissant sur un rail solidaire du châssis et s'étendant selon une direction longitudinale de sorte à permettre le déplacement du caisson de réception selon la direction longitudinale entre la position fonctionnelle et la position de rechargement, ledit plateau d'accouplement étant mobile en rotation par rapport au rail autour d'un axe de rotation de rechargement sensiblement perpendiculaire à la direction longitudinale lorsque le caisson de réception est dans la position de rechargement.

En prévoyant un rail sur lequel le caisson de réception peut être déplacé jusqu'à la position de rechargement et en rendant le caisson de réception mobile en rotation par rapport au rail dans cette position, il n'est pas nécessaire de séparer le caisson de réception du châssis pour effectuer le rechargement en munitions. En effet, le caisson de réception peut simplement être déplacé le long du rail pour l'extraire du logement et positionné par rotation dans une position facilitant l'introduction des munitions dans le caisson de réception. Cette opération peut se faire rapidement sans nécessiter l'utilisation d'un outil de préhension complexe. L'opération de rechargement est grandement simplifiée et le temps durant lequel le système modulaire de lancement est immobilisé pour des opérations de rechargement de munitions est ainsi largement réduit.

Le système modulaire de lancement selon l'invention peut comprendre une ou plusieurs des caractéristiques suivantes, considérées seules ou selon toute combinaison techniquement envisageable :
- le châssis est monté sur un socle de façon mobile en rotation autour d'un axe de rotation d'ajustement sensiblement perpendiculaire à la direction longitudinale et à l'axe de rotation de rechargement, le caisson de réception étant déplaçable entre une position relevée et une position inclinée par le déplacement en rotation du châssis sur le socle ;
- le rail comprend un premier rail s'étendant dans le logement et un deuxième rail s'étendant la continuité du premier rail selon la direction longitudinale, ledit deuxième rail étant porté par un bras de support s'étendant en saillie du châssis selon la direction longitudinale hors du logement dans une position active du bras de support, le caisson de réception se déplaçant sur le premier rail entre la position fonctionnelle et une position intermédiaire entre la position fonctionnelle et la position de rechargement et se déplaçant sur le deuxième rail entre la position intermédiaire et la position de rechargement ;
- le plateau d'accouplement est monté sur le rail par l'intermédiaire d'un élément de connexion, ledit élément de connexion étant monté sur le plateau d'accouplement de façon mobile en rotation autour de l'axe de rotation de rechargement ;
- l'élément de connexion s'étend à une première extrémité du rail disposée dans le logement dans la position fonctionnelle et à une deuxième extrémité du rail disposée à l'extérieur du logement dans la position de rechargement ;
- le plateau d'accouplement comprend une empreinte, comprenant un tronçon de forme sensiblement complémentaire du rail et une zone élargie s'étendant autour de l'élément de connexion, le tronçon s'étendant de part et d'autre de la zone élargie selon la direction longitudinale, ledit tronçon étant agencé pour guider le déplacement du caisson de rechargement le long du rail entre la position fonctionnelle et la position de rechargement, la deuxième extrémité du rail s'étendant dans ladite zone élargie dans la position de rechargement de sorte à autoriser la rotation du caisson de rechargement par rapport au rail autour de l'axe de rotation de rechargement ;
- l'élément de connexion est fixé à un charriot mobile en translation sur le rail, ledit charriot étant déplacé sur le rail par une chaîne d'entrainement actionnable ;
- la liaison entre l'élément de connexion et le charriot est débrayable de façon à pouvoir séparer le caisson de réception du châssis dans la position de rechargement ;
- le châssis définit une pluralité de logements et une pluralité de rails, chaque logement recevant un caisson de réception dans la position fonctionnelle, le plateau d'accouplement de chaque caisson de réception étant monté coulissant sur l'un desdits rails entre la position fonctionnelle et la position de rechargement.

Selon un autre aspect, l'invention concerne une plateforme navale comprenant au moins un système modulaire de lancement de munitions tel que décrit ci-dessus.

L'invention apparaîtra plus clairement à la lecture de la description qui va suivre, donnée uniquement à titre d'exemple non limitatif, et faite en référence aux dessins annexés dans lesquels :
[Fig. 1] - la Fig. 1 est une représentation schématique en perspective d'un système modulaire de lancement de munitions selon un mode de réalisation de l'invention, des caissons de réception étant dans une position fonctionelle,
[Fig. 2] - la Fig. 2 est une représentation schématique en perspective d'une partie du système modulaire de lancement de la Fig. 1, un caisson de réception ayant été retiré du châssis,
[Fig. 3] - la Fig. 3 est une représentation schématique en perspective d'un caisson de réception du système modulaire de lancement de la Fig. 1,
[Fig. 4] - la Fig. 4 est une représentation schématique en perspective d'une partie du système modulaire de lancement de la Fig. 1, au cours d'une première étape de déplacement d'un caisson de réception de la position fonctionnelle à une position de rechargement,
[Fig. 5] - la Fig. 5 est une représentation schématique en perspective d'une partie du système modulaire de lancement de la Fig. 1, au cours d'une deuxième étape de déplacement d'un caisson de réception de la position fonctionnelle à une position de rechargement,
[Fig. 6] - la Fig. 6 est une représentation schématique en perspective du système modulaire de lancement de la Fig. 1, un caisson de réception étant dans la position de rechargement,
[Fig. 7] - la Fig. 7 est une représentation schématique en perspective d'une partie du système modulaire de lancement de la Fig. 1, un caisson de réception étant dans une autre position de rechargement,
[Fig. 8] - la Fig. 8 est une représentation schématique en perspective d'une partie du système modulaire de lancement de la Fig. 1, montrant un détail d'un bras de support utilisé pour déplacer un caisson de réception entre les positions fonctionnelle et de rechargement, et
[Fig. 9] - la Fig. 9 est une représentation schématique en coupe d'une partie du bras de support de la Fig. 8.

En référence à la Fig. 1, on décrit un système modulaire de lancement 1 de munitions comprenant principalement un châssis 2 et au moins un caisson de réception 4 de munitions. Un tel système modulaire de lancement 1 est par exemple installé sur une plateforme navale notamment à usage militaire, telle qu'un bâtiment naval militaire, un navire de guerre ou autre. Il est cependant entendu que le système modulaire 1 est adapté pour être installé sur un autre type de plateforme, telle qu'un véhicule militaire terrestre ou un bâtiment fixe naval ou terrestre. Un tel système modulaire de lancement 1 est agencé pour lancer ou tirer des munitions à distance de la plateforme sur laquelle il est installé, notamment différents types de munitions en fonction de la ou des cibles identifiées autour de la plateforme. Ces munitions sont par exemples des roquettes, des missiles ou autres. Ces munitions incluent également des engins volants d'attaque et/ou d'observations, tels que des drones. Pour pouvoir être efficace, un tel système modulaire de lancement 1 doit donc permettre un rechargement et/ou un changement rapides des munitions tirées.

Le châssis 2 est agencé pour recevoir le caisson de réception 4 de sorte que les munitions contenues dans le caisson de réception 4 peuvent être tirées lorsque le caisson de réception 4 est reçu dans le châssis 2 dans une position fonctionnelle représentée sur la Fig. 1, comme cela sera décrit ultérieurement. A cet effet, le châssis 2 définit au moins un logement 6 accueillant le caisson de réception 4 dans la position fonctionnelle, comme représenté sur la Fig. 2. Selon un mode de réalisation, le châssis 2 est agencé pour recevoir plusieurs caissons de réception 4 et définit alors autant de logements 6.

Le châssis 2 présente par exemple une forme sensiblement parallélépipédique et est délimité par une pluralité de parois définissant entre elles le ou les logements 6. Plus particulièrement, le châssis 2 s'étend selon une direction longitudinale L, correspondant à la longueur du châssis 2, une direction transversale T, sensiblement perpendiculaire à la direction longitudinale L et correspondant à la largeur du châssis 2, et selon une direction d'élévation Z, sensiblement perpendiculaire aux directions longitudinale L et transversale T et correspondant à la hauteur du châssis 2. Le châssis 2 est délimité par une paroi inférieure 8 et une paroi supérieure 10 écartées l'une de l'autre selon la direction d'élévation Z et par deux parois latérales 12 écartées l'une de l'autre selon la direction transversale T et reliant les parois inférieure 8 et supérieure 10. Selon un mode de réalisation, une paroi de fond 14 (Fig. 2) ferme le châssis 2 à une extrémité longitudinale de celui-ci, le châssis 2 étant ouvert à son autre extrémité longitudinale de sorte à libérer un accès au(x) logement(s) 6. Selon un mode de réalisation, le châssis 2 comprend en outre une paroi centrale 16 parallèle aux parois inférieure 8 et supérieure 10 et s'étendant entre les parois latérales 12 sensiblement à mi-hauteur du châssis 2 de sorte à définir un ou plusieurs logements 6 inférieurs entre la paroi inférieure 8 et la paroi centrale 16 et un ou plusieurs logements 6 supérieurs entre la paroi centrale 16 et la paroi supérieure 10.

Lorsqu'un ou plusieurs caissons de réception 4 sont reçus dans le ou les logements 6 correspondants dans leur position fonctionnelle, les munitions peuvent être tirées par l'extrémité longitudinale ouverte du châssis 2. Avantageusement, la direction de tir de ces munitions est ajustable par rapport à la plateforme sur laquelle le système modulaire de lancement 1 est installé. A cet effet, le système modulaire de lancement 1 comprend par exemple un socle 18 sur lequel le châssis 2 est monté de façon mobile en rotation autour d'un axe de rotation d'ajustement R1 s'étendant selon la direction transversale T. Une telle rotation permet d'ajuster la direction de tir selon la direction d'élévation Z. En d'autres termes, cette rotation permet d'ajuster l'angle de tir des munitions, par exemple par rapport au pont de la plateforme navale sur laquelle le système modulaire de lancement 1 est installé. Selon un mode de réalisation, le socle 18 est lui-même monté mobile en rotation autour d'un axe de rotation d'orientation R2 s'étendant selon la direction d'élévation Z. Une telle rotation permet d'orienter la direction de tir des munitions selon la direction transversale, c'est-à-dire vers la droite ou la gauche de la plateforme recevant le système modulaire 1 de lancement. Le socle 18 présente par exemple la forme d'une fourche comprenant deux bras 20 écartés l'un de l'autre selon la direction transversale T et recevant entre eux le châssis 2. Chaque paroi latérale 12 du châssis 2 est articulée à l'un des bras 20 autour de l'axe de rotation d'ajustement R1 et les bras 20 sont montés sur une base 22 de façon mobile en rotation autour de l'axe de rotation d'orientation R2, la base 22 étant solidaire de la plateforme recevant le système modulaire 1 de lancement.

Le caisson de réception 4 de munitions est agencé pour recevoir des munitions d'un certain type, tel que des roquettes ou des missiles comme décrit précédemment. A cet effet, le caisson de réception 4 présente la forme d'une boîte, par exemple de forme sensiblement parallélépipédique, définissant un ou plusieurs canaux de tir (non représentés), chaque canal de tir recevant une munition (non représentée) prête à être tirée. Lorsque le caisson de réception 4 est reçu dans la position fonctionnelle dans un logement 6 du châssis 2, le canal de tir débouche vers l'extérieur du système modulaire de lancement 1 au niveau de l'extrémité longitudinale ouverte du châssis 2. Le rechargement du caisson de réception 4 se fait en plaçant une munition dans chaque canal de tir. Il convient de noter que selon le type de munitions reçues dans le caisson de réception, celles-ci peuvent être insérées dans les canaux de tir correspondant selon différentes directions. Ainsi, certaines munitions se chargent par exemple « par l'avant », c'est-à-dire en introduisant les munitions par la bouche des canaux de tir, ou « par l'arrière », c'est-à-dire en introduisant les munitions par l'extrémité des canaux de tir opposée à la bouche de ceux-ci. Certains types de munitions peuvent en variante nécessiter un chargement par le côté du caisson de réception. En d'autres termes, chaque caisson de réception 4 présente un accès aux canaux de tir adapté au type de chargement, c'est-à-dire que tous les caissons de réception 4 reçus dans le châssis 2 ne sont pas nécessairement identiques les uns aux autres, l'accès aux canaux de tir, la forme, les dimensions et le nombre de ces canaux de tir pouvant notamment varier d'un caisson de réception 4 à un autre.

Selon l'invention, chaque caisson de réception 4 comprend toutefois un plateau d'accouplement 24 qui est identique pour tous les caissons de réception 4, quel que soit le type de munitions reçues par le caisson de réception 4.

Comme cela sera décrit plus en détail ultérieurement, un tel plateau d'accouplement 24 forme une interface entre le caisson de réception 4 et le châssis 2 pour permettre le positionnement du caisson de réception 4 dans la position fonctionnelle et son extraction hors d'un logement 6 pour des opérations de rechargement ou de remplacement. Selon un mode de réalisation, le plateau d'accouplement est en outre agencé pour réaliser au moins un appairage entre le caisson de réception 4 et le châssis 2 lorsque le caisson de réception 4 est placé dans la position fonctionnelle. En prévoyant un tel plateau d'accouplement 24 identique pour tous les caissons de réception 4, chaque logement 6 peut accueillir tous les types de caissons de réception 4 indifféremment des munitions reçues par ces caissons de réception 4.

Le plateau d'accouplement 24 est par exemple monté sur une paroi supérieure du caisson de réception 4 et permet le déplacement du caisson de réception 4 par rapport au châssis 2 entre une position fonctionnelle et au moins une position de rechargement comme cela va à présent être décrit. Dans la mesure où ce déplacement est identique pour tous les caissons de réception 4 et logements 6 correspondants, cette description va être faite pour un seul caisson de réception 4 et un seul logement 6 du châssis 2.

Dans la position fonctionnelle représentée sur les Figs. 1, 2 et 4, le caisson de réception 4 est reçu dans le logement 6 du châssis 2. Par « reçu dans », on entend que le caisson de réception 4 s'étend en majeur partie dans le logement 6 selon la direction longitudinale L. Selon un mode de réalisation, le caisson de réception 4 s'étend entièrement à l'intérieur du logement 6 dans la position fonctionnelle. En variante, une partie du caisson de réception 4 s'étend hors du logement 6 dans la position fonctionnelle, c'est-à-dire que la bouche des canaux de tir du caisson de réception 4 s'étend en saillie du logement 6 selon la direction longitudinale L. Dans la position fonctionnelle, les munitions reçues dans le caisson de réception 4 sont prêtes à être tirées, notamment du fait d'un appairage entre le plateau d'accouplement 24 et le châssis 2, comme cela sera décrit ultérieurement.

Dans la position de rechargement représentée sur les Figs. 5 à 7, le caisson de réception 4 s'étend hors du logement 6 selon la direction longitudinale L. Dans cette position et comme cela sera décrit plus en détail ultérieurement, le caisson de réception 4 est accessible à un ou plusieurs opérateurs pour pouvoir être rechargé en munitions et/ou pour être séparé du châssis 2 pour être remplacé par un autre caisson de réception, contenant par exemple un autre type de munitions.

Le déplacement du caisson de réception 4 entre la position fonctionnelle et la position de rechargement se fait en faisant coulisser le plateau d'accouplement 24 le long d'un rail s'étendant selon la direction longitudinale L dans le logement 6 et hors de celui-ci. Selon un mode de réalisation, le rail est plus particulièrement formé par un premier rail 26 s'étendant dans le logement 6 et par un deuxième rail 28 s'étendant dans la continuité du premier rail 26 selon la direction longitudinale L hors du logement 6 du côté de l'extrémité longitudinale ouverte du châssis 2.

Pour un logement 6 s'étendant entre la paroi centrale 16 et la paroi supérieure 10, le premier rail 26 est par exemple monté sur la paroi supérieure 10 à l'intérieur du logement 6. Pour un logement 6 s'étendant entre la paroi inférieure 8 et la paroi centrale 16, le premier rail 26 est par exemple monté sur la paroi centrale 16 à l'intérieur du logement 6. Le premier rail 26 s'étend entre une première extrémité 29, s'étendant dans le logement 6 entre la paroi de fond 14 du logement 6 et son extrémité longitudinale ouverte, et une deuxième extrémité 32 s'étendant à l'extrémité longitudinale ouverte du logement 6, comme représenté sur la Fig. 2.

Le deuxième rail 28 est par exemple porté par un bras de support 30 qui peut être placé dans une position active en saillie du châssis 2 selon la direction longitudinale L hors du logement 6, comme représenté sur les Figs. 4 à 8. Le deuxième rail 28 s'étend entre une première extrémité 34, adjacente à la deuxième extrémité 32 du premier rail 26 dans la position active du bras de support 30, et une deuxième extrémité 36, écartée du logement 6 selon la direction longitudinale L.

Selon un mode de réalisation, le bras de support 30 n'est placé dans la position active que lors des opérations de rechargement et/ou de remplacement du caisson de réception 4. Selon ce mode de réalisation, le bras de support 30 est alors monté de façon amovible ou mobile entre la position active décrite ci-dessus et une position de repos, dans laquelle le deuxième rail 28 ne s'étend pas dans la continuité du premier rail 26. Selon le mode de réalisation, le bras de support 30 est monté de façon amovible sur le châssis 2 dans la position active et il est retiré du châssis 30 lorsqu'il n'est pas utilisé pour permettre le déplacement du caisson de réception vers la position de rechargement, comme représenté sur la Fig. 1. Dans ce cas, le bras de support 30 comprend par exemple un élément de connexion 31 reçu de façon amovible dans une empreinte 33 prévue au-dessus du premier rail 26 selon la direction d'élévation, la coopération entre l'élément de connexion 31 et l'empreinte 33 permettant de fixer le bras de support 30 sur le châssis 2 en plaçant le deuxième rail 28 dans la continuité du premier rail 26, comme représenté sur la Fig. 4. Dans la position de repos, le bras de support 30 peut être stocké dans un rangement prévu à cet effet, par exemple dans l'une des branches 20 du socle 18. Un tel mode de réalisation permet d'utiliser un même bras de support 30 pour les opérations de rechargement ou de remplacement de tous les caissons de réception 4 du système modulaire de lancement 1 en plaçant le bras de support 30 au-dessus du logement 6 souhaité dans la position active. En variante, le bras de support 30 est par exemple un bras télescopique qui peut être rétracté dans le châssis 2 dans la position de repos. Le fait de pouvoir déplacer le bras de support 30 dans une position de repos dans laquelle le bras de support 30 ne s'étend pas en saillie du châssis 2 permet que ce bras de support 30 ne gêne pas le déplacement du châssis lors des déplacements de celui-ci pour orienter le tir des projectiles, notamment lorsque le châssis 2 est déplacé autour de l'axe de rotation d'orientation R2.

Le plateau d'accouplement 24 est monté coulissant sur le rail par l'intermédiaire d'un élément de connexion 38 monté sur le plateau d'accouplement 24 et fixé à un charriot 40 mobile en translation sur le rail (Figs. 8 et 9).

Dans la position fonctionnelle, l'élément de connexion 38 s'étend à la première extrémité 29 du premier rail 26 de sorte que le caisson de réception 4 est reçu dans le logement 6. Dans la position de rechargement, l'élément de connexion 38 s'étend à la deuxième extrémité 36 du deuxième rail 28 de sorte que le caisson de réception 4 est totalement extrait du logement 6 et s'étend à l'extérieur de celui-ci. Entre ces positions, l'élément de connexion 38 et le caisson de réception 4 passent par une position intermédiaire, dans laquelle l'élément de connexion 38 s'étend à la deuxième extrémité 32 du premier rail 26. Dans la position intermédiaire, l'élément de connexion 38 et le charriot 40 peuvent passer du premier rail 26 au deuxième rail 28 lorsque le caisson de réception 4 est déplacé vers la position de rechargement et du deuxième rail 28 au premier rail 26 lorsque le caisson de réception 4 est déplacé vers la position fonctionnelle.

Selon un mode de réalisation, le déplacement du caisson de réception 4 sur le rail est entraîné par une chaîne d'entraînement 42 actionnable solidaire du charriot 40. La chaîne d'entrainement 42 comprend par exemple une pluralité de maillons 44 articulés les uns aux autres, dont un maillon d'extrémité est fixé au charriot 40. La chaîne d'entraînement 42 s'étend par exemple dans le bras de support 30 et son actionnement entraîne le déplacement du charriot 40 dans le rail entre les positions fonctionnelle et de rechargement. La longueur de la chaîne d'entraînement 42 est plus particulièrement agencée pour permettre le déplacement du charriot 40 sur toute la longueur du rail, c'est-à-dire aussi bien dans le premier rail 26 entre la position fonctionnelle et la position intermédiaire que dans le deuxième rail 28 entre la position intermédiaire et la position de rechargement. A cet effet, la longueur de chaîne d'entraînement 42 est par exemple stockée dans un chemin 45 s'étendant dans le bras de support 30 et débouchant dans le deuxième rail 28, comme visible sur les Figs. 6 à 8, la chaîne d'entraînement 42 se dévidant du chemin lorsque le charriot 40 se déplace vers la position fonctionnelle et se rétractant dans le chemin 45 lorsque le charriot 40 se déplace vers la position de rechargement. L'actionnement de la chaîne d'entraînement 42 se fait par exemple au moyen d'un outil d'actionnement, tel qu'une visseuse depuis l'extérieur du bras de support 30, la rotation de la tête de la visseuse entraînant le déplacement de la chaîne d'entraînement 42 dans le chemin 45 et dans le rail.

Il convient de noter que, dans la position fonctionnelle, une partie de la chaîne d'entraînement 42 s'étendant entre le maillon d'extrémité fixée au charriot 40 et un maillon intermédiaire s'étend dans le premier rail 26 tandis que le reste de la chaîne 42 s'étend dans le deuxième rail 28et éventuellement dans le chemin 45. Avantageusement, le maillon intermédiaire est relié au reste de la chaîne d'entrainement 42 s'étendant dans le deuxième rail 28 de façon détachable de sorte que la portion de chaîne d'entrainement 42 s'étendant dans le premier rail 26 peut être séparée du reste de la chaîne d'entrainement 42 en détachant le maillon intermédiaire du reste de la chaîne d'entraînement 42. Cela permet de déplacer le bras de support 30 hors de sa position active lorsque celui-ci n'est pas utilisé au cours des opérations de rechargement et/ou de remplacement, comme cela sera décrit plus en détail ultérieurement. Lorsque le bras de support 30 est utilisé et que le caisson de réception 4 doit être déplacé vers la position de rechargement, le maillon intermédiaire peut être rattaché au reste de la chaine d'entraînement 42 afin de permettre le déplacement du charriot 40 vers la deuxième extrémité 36 du deuxième rail 28. Un tel détachement et rattachement peuvent être réalisés de façon simple et rapide en prévoyant un maillon du type « attache rapide » comme maillon intermédiaire.

Le plateau d'accouplement 24 est mobile en rotation autour d'un axe de rotation de rechargement R3 sensiblement perpendiculaire à la direction longitudinale par rapport au rail lorsque le caisson de réception 4 est dans la position de rechargement, comme représenté sur la Fig. 7. L'axe de rotation de rechargement R3 s'étend selon la direction d'élévation Z et permet de faire tourner le caisson de rechargement 4 par rapport au châssis 2 lorsqu'il est dans la position de rechargement, c'est-à-dire lorsqu'il est extrait hors du logement 6. Une telle rotation permet ainsi de positionner le caisson de réception 4 dans une position facilitant l'introduction des munitions dans le caisson de réception 4 sans avoir à séparer le caisson de réception 4 du reste du système modulaire de lancement 1. Ainsi, quelle que soit la direction de rechargement du caisson de réception 4, c'est-à-dire par l'avant, par l'arrière ou par le côté comme décrit précédemment, le caisson de réception 4 peut être orienté par rapport au châssis pour que ce rechargement par un opérateur se fasse de façon simple et sans avoir à séparer le caisson de réception 4 du bras de support 30. L'opération de rechargement ne nécessite ainsi pas l'utilisation d'un outil de préhension complexe, tel qu'une grue, comme cela se fait usuellement, pour extraire le caisson de réception 4 du logement 6 et pour le placer dans une zone de rechargement, souvent écartée du système modulaire de lancement 1, compte tenu du faible espace disponible autour du système modulaire de lancement 1 lorsqu'il est installé sur une plateforme navale, dans une position dans laquelle il peut être rechargé par un opérateur puis pour replacer le caisson de réception 4 dans le logement 6. Ce procédé usuel de rechargement entraîne un long temps d'immobilisation du système modulaire de lancement 1 tandis que le déplacement du caisson de réception 4 le long du rail et la rotation de celui-ci dans la position de rechargement réduit largement ce temps d'immobilisation, comme cela sera décrit plus en détail ultérieurement.

Pour rendre le plateau d'accouplement 24 mobile en rotation par rapport au rail autour de l'axe de rotation de rechargement R3, l'élément de connexion 38 est par exemple monté de façon mobile en rotation autour de l'axe de rotation de rechargement R3 sur le plateau d'accouplement 24, comme représenté sur la Fig. 9. Ainsi, le plateau d'accouplement 24 peut tourner autour de l'élément de connexion 38 et donc par rapport au rail lorsque l'élément de connexion 38 est fixé au charriot 40, comme représenté sur la Fig. 9.

Selon un mode de réalisation, le plateau d'accouplement 24 est susceptible de tourner par rapport au châssis 2 uniquement lorsque le caisson de réception 4 est dans la position de rechargement alors que le caisson de réception 4 reste aligné selon la direction longitudinale L avec le logement 6 en dehors de cette position de rechargement. A cet effet, le plateau d'accouplement 24 comprend par exemple une empreinte 46, comprenant un tronçon 48 de forme sensiblement complémentaire du rail et une zone élargie 50 s'étendant autour de l'élément de connexion 38, le tronçon 48 s'étendant de part et d'autre de la zone élargie 50 selon la direction longitudinale, comme représenté sur la Fig. 3. Le tronçon 48 est agencé pour guider le déplacement du caisson de réception le long du rail entre la position fonctionnelle et la position de rechargement, le rail s'étendant dans ce tronçon 48 lors de ce déplacement, comme représenté sur la Fig. 5. Dans la position de rechargement, la deuxième extrémité 36 du deuxième rail 28 s'étend dans la zone élargie 50 de sorte à autoriser la rotation du caisson de rechargement par rapport au rail, comme représenté sur les Figs. 6 et 7.

Afin de sortir le rail de l'empreinte 46 et autoriser cette rotation, le châssis 2 peut en outre être déplacé en rotation autour de l'axe de rotation d'ajustement R1, comme représenté sur les Figs. 6 et 7, afin de rapprocher le caisson de réception 4 du sol, par exemple du pont de la plateforme sur laquelle le système modulaire de lancement 1 est installé. Lorsque le caisson de réception est dans la position de rechargement, cette rotation du châssis 2 autour de l'axe de rotation d'ajustement R1 permet en effet de déplacer le caisson de réception 4 entre une position relevée (Figs. 4 et 5) et une position inclinée (Figs. 6 et 7), dans laquelle le caisson de réception 4 est rapproché du sol, voire est posé au sol, ce qui simplifie l'accès au caisson de réception pour un opérateur, comme cela est visible sur la Fig. 6. Ainsi, la rotation autour de l'axe de rotation d'ajustement R1 permet à un opérateur d'accéder au caisson de réception qui se trouve à hauteur d'homme pour des opérations de rechargement ou de remplacement du caisson de réception. L'opérateur n'a ainsi pas besoin de monter sur un échafaudage ou autre pour accéder au caisson de réception 4, notamment lorsque celui-ci est reçu dans un logement 6 supérieur s'étendant entre la paroi centrale 16 et la paroi supérieure 10, ou d'utiliser un outil de préhension complexe pour déplacer le caisson de réception 4 vers une zone de rechargement.

Dans la position relevée, le rail s'étend dans le tronçon 48 comme décrit précédemment, ce qui oriente naturellement le caisson de réception 4 par rapport au logement 6 de sorte que celui-ci se trouve dans l'orientation souhaitée par rapport à l'axe de rotation de rechargement R3 lorsqu'il est introduit dans le logement 6. Ainsi, la coopération de l'empreinte 46 avec le rail permet d'aligner de façon automatique le caisson de réception 4 avec le logement 6 de sorte qu'un opérateur n'a pas besoin d'assurer manuellement cet alignement, comme c'est le cas notamment lorsqu'un outil de préhension tel qu'une grue est utilisée. Cela simplifie grandement les opérations de déplacement du caisson de réception 4 entre la position fonctionnelle et la position de rechargement.

Pour permettre le remplacement du caisson de réception 4 par un autre, notamment lorsque le type de munitions à tirer doit être modifié, la liaison entre l'élément de connexion 38 et le charriot 40 est avantageusement débrayable de façon à pouvoir séparer le caisson de réception 4 du châssis 2 dans la position de rechargement. Ce débrayage se fait par exemple lorsque le châssis 2 est placé dans la position inclinée et que le caisson de rechargement 4 est posé au sol ou sur un dispositif de transport de sorte que le caisson de réception 4 peut être retiré de façon simple pour être remplacé par un autre. Une telle liaison débrayable est par exemple obtenue par une broche (non représentée) introduite dans des orifices correspondants de l'élément de connexion 38 et du charriot 40 et pouvant être retirée lorsque le caisson de réception 4 est dans la position fonctionnelle.

Comme indiqué précédemment, lorsque le caisson de réception 4 est déplacé vers la position fonctionnelle, le plateau d'accouplement 24 permet de positionner le caisson de réception 4 dans le logement 6 dans la position fonctionnelle et, selon un mode de réalisation, de réaliser au moins un appairage entre le caisson de réception 4 et le châssis 2 lorsque le caisson de réception 4 est placé dans la position fonctionnelle.

A cet effet, le système modulaire de lancement 1 comprend par exemple au moins un dispositif d'appairage comprenant au moins un premier élément d'appairage solidaire du châssis et au moins un deuxième élément d'appairage solidaire du plateau d'accouplement 24. Ce dispositif d'appairage est agencé pour que le déplacement du plateau d'accouplement 24 de la position de rechargement à la position fonctionnelle entraine l'accouplement du premier élément d'appairage et du deuxième élément d'appairage dans la position fonctionnelle. En d'autres termes, l'opération de connexion entre le caisson de réception 4 et le châssis 2 se fait de façon automatique lorsque le caisson de réception 4 est déplacé vers la position fonctionnelle.

Selon un premier mode de réalisation, le dispositif d'appairage est configuré pour assurer un appairage électrique entre le caisson de réception 4 et le châssis 2. En d'autres termes, l'accouplement entre le premier élément d'appairage et le deuxième élément d'appairage entraîne une connexion électrique entre le caisson de réception 4 et le châssis 2. Ceci est obtenu en réalisant le premier élément d'appairage sous la forme d'un premier connecteur 52 (Fig. 2) et le deuxième élément d'appairage sous la forme d'un deuxième connecteur 54 (Fig. 3). La position du premier connecteur 52 sur le châssis 2 et du deuxième connecteur 54 sur le plateau d'accouplement est telle que le deuxième connecteur 54 reçoit le premier connecteur 52 ou est reçu dans le premier connecteur 52 lorsque le caisson de réception 4 est déplacé dans la position fonctionnelle de sorte à assurer une connexion électrique entre le premier connecteur 52 et le deuxième connecteur 54. A cet effet, le premier connecteur 52 est par exemple prévu sur la paroi de fond 14 du logement 6 d'un côté du premier rail 26 et le deuxième connecteur 54 est prévu à une extrémité longitudinale du plateau d'accouplement 24 de sorte que, lorsque le caisson de réception 4 est déplacé sur le premier rail 26 jusqu'à la position fonctionnelle, le deuxième connecteur 54 arrive en butée contre le premier connecteur 52 lorsque la position fonctionnelle est atteinte et que le branchement entre ces deux connecteurs de fasse automatiquement. Un tel appairage électrique est particulièrement intéressant lorsque le déclenchement du tir des munitions se fait à distance du système modulaire de lancement 1, par exemple depuis un poste de commande à bord de la plateforme navale sur lequel le système modulaire de lancement 1 est installé. Dans ce cas, le caisson de réception 4 comprend par exemple un dispositif de lancement des munitions reçues dans le caisson de réception 4, ce dispositif de lancement étant connecté électriquement au deuxième connecteur 54, et le système modulaire de lancement 1 comprend au moins un dispositif de commande du dispositif de lancement, solidaire du châssis et connecté électriquement au premier connecteur 52. Ainsi, le branchement du premier connecteur 52 au deuxième connecteur 54 assure la connexion électrique du dispositif de commande et du dispositif de lancement dans la position fonctionnelle. En d'autres termes, le dispositif d'appairage permet alors d'assurer la connexion électrique entre le dispositif de commande et le dispositif de lancement de façon automatique, sans qu'un opérateur n'ait besoin d'effectuer cette connexion de façon manuelle une fois que le caisson de réception 4 a été placé dans la position fonctionnelle comme c'est usuellement le cas. Selon le mode de réalisation représenté sur les Figs. 2 et 3, le dispositif d'appairage comprend deux premiers connecteurs 52 s'étendant de part et d'autre du premier rail 26 selon la direction transversale T, le plateau d'accouplement 24 comprenant deux deuxièmes connecteurs 54 correspondants.

En variante ou en complément, le dispositif d'appairage permet également un appairage mécanique entre le caisson de réception 4 et le châssis 2 dans la position fonctionnelle, pour notamment assurer une immobilisation du caisson de réception 4 dans le châssis 2 dans la position fonctionnelle. Dans ce cas, le premier élément d'appairage comprend au moins un premier élément de verrouillage 56 mécanique solidaire du châssis 2 et le deuxième élément d'appairage comprend au moins un deuxième élément de verrouillage 58, complémentaire du premier élément de verrouillage 56 et solidaire du plateau d'accouplement 24. Le déplacement du plateau d'accouplement 24 de la position de rechargement à la position fonctionnelle entraine la coopération du premier élément de verrouillage 56 avec le deuxième élément de verrouillage 58 de sorte à immobiliser le caisson de réception 4 dans le logement 6 dans la position fonctionnelle. Le dispositif d'appairage est en outre déplaçable dans une position déverrouillée lorsque le caisson de réception 4 est dans la position fonctionnelle de sorte à autoriser le déplacement du plateau d'accouplement 24 vers la position de rechargement dans la position déverrouillée. Selon le mode de réalisation représenté sur les figures, le premier élément de verrouillage 56 est formé par un pion, s'étendant en saillie selon la direction longitudinale L d'une paroi du châssis 2, par exemple la paroi de fond 14 et/ou un bord de l'extrémité longitudinale ouverte du châssis 2, et le deuxième élément de verrouillage 58 est formé par un orifice correspondant prévu sur le plateau d'accouplage 24 et aligné avec le pion selon la direction longitudinale lorsque le caisson de réception 4 se déplace sur le rail. Le pion est introduit dans l'orifice lorsque le caisson de réception 4 atteint la position fonctionnelle et assure ainsi un appairage mécanique entre le caisson de réception 4 et le châssis 2. En variante, le pion est prévu sur le plateau d'accouplement 24 et l'orifice sur le châssis. De préférence, et comme représenté sur les figures, plusieurs pions et plusieurs orifices correspondant sont prévus de sorte à assurer un blocage efficace du caisson de réception 4 sur le châssis 2 dans la position fonctionnelle.

Les opérations de rechargement en munition et/ou de remplacement d'un caisson de réception vont à présent être décrites.

Lors de l'utilisation normale du système modulaire de lancement 1, le ou les caissons de réception 4 sont dans leur position fonctionnelle à l'intérieur d'un logement 6 correspondant et le ou les bras de support 30 sont par exemple dans leur position de repos. Dans cette configuration, le système modulaire de lancement 1 peut être utilisé pour tirer des munitions dans toutes les directions grâce à la rotation du châssis 2 autour de l'axe de rotation d'ajustement R1 et/ou d'orientation R2. De plus, lorsque plusieurs caissons de réception 4 recevant différents types de munitions sont prévus, ces différents types de munitions peuvent être tirés par un même système modulaire de lancement 1.

Lorsqu'un caisson de réception 4 est vide et/ou lorsque le type de munitions à tirer à partir de l'emplacement de ce caisson de réception 4 doit être modifié, un bras de support 30 est placé dans la position active au-dessus du logement 6 recevant ce caisson de réception 4, comme représenté sur la Fig. 4.

Le dispositif d'appairage mécanique est placé dans la position déverrouillée et le maillon intermédiaire de la chaîne d'entraînement 42 est connecté au reste de la chaine d'entraînement 42 s'étendant dans le bras de support 30. Le caisson de réception 4 est alors déplacé sur le premier rail 26 de la position fonctionnelle à la position intermédiaire puis sur le deuxième rail 28 de la position intermédiaire à la position de rechargement, comme représenté sur les Fig. 5 et 6. Le déplacement de la position fonctionnelle à la position intermédiaire entraîne la déconnexion du dispositif d'appairage électrique, sans nécessiter d'intervention particulière d'un opérateur autre que l'actionnement de la chaîne d'entrainement 42.

Dans la position de rechargement, le châssis 2 est par exemple déplacé dans la position inclinée par rotation autour de l'axe de rotation d'ajustement R1 pour rapprocher le caisson de réception 4 du sol et le rendre plus facilement accessible à un opérateur, comme représenté sur la Fig. 6.

Si l'opération est une simple opération de rechargement, la liaison entre l'élément de connexion 38 et le charriot 40 est maintenue et l'opération de rechargement peut être menée à bien par un opérateur. Avant cette opération, le caisson de réception 4 peut être tourné autour de l'axe de rotation de rechargement R3 afin de faciliter l'accès au caisson de réception 4 en fonction de la direction dans laquelle les munitions doivent être introduites, comme représenté sur la Fig. 7.

Si l'opération est une opération de remplacement du caisson de réception 4, la liaison entre l'élément de connexion 38 et le charriot 40 est débrayée de sorte à séparer le caisson de réception 4 du rail et à permettre son remplacement, l'élément de connexion 38 du nouveau caisson de réception 4 étant simplement connecté au charriot 40. Cette opération est particulièrement simple dans la mesure où le plateau d'accouplement 24 est le même d'un caisson de réception 4 à un autre.

Une fois le rechargement ou le remplacement effectué, le caisson de réception 4 est replacé dans l'alignement du rail et le châssis 2 est replacé dans la position relevée de sorte à placer le rail dans l'empreinte 46 du plateau d'accouplement 24. Ce placement permet d'aligner correctement le caisson de réception 4 avec le logement 6 correspondant selon la direction longitudinale L de sorte qu'un opérateur peut placer le caisson de réception 4 dans le logement 6 simplement en actionnant la chaîne d'entraînement 42 et sans avoir à assurer lui-même le bon alignement du caisson de réception 4 avec le logement 6.

Le caisson de réception 4 est alors déplacé jusqu'à la position fonctionnelle, ce qui assure de façon automatique l'appairage électrique et/ou mécanique entre le caisson de réception 4 et le châssis 2, comme décrit précédemment.

Les opérations de rechargement et de remplacement peuvent donc se faire de façon particulièrement simple et rapide et ne nécessite pas l'utilisation d'un outil de préhension ou de manipulation complexe, tel qu'une grue ou autre. Ainsi, le temps d'immobilisation du système modulaire de lancement 1 entre deux salves de tir de munitions est largement réduit.

## Revendications

1. Système modulaire de lancement (1) de munitions comprenant:
- au moins un châssis (2) définissant au moins un logement (6),
- au moins un caisson de réception (4) de munitions, ledit caisson de réception (4) étant mobile par rapport audit châssis (2) entre une position fonctionnelle, dans laquelle le caisson de réception (4) est reçu dans le logement (6), et une position de rechargement, dans laquelle le caisson de réception (4) s'étend à l'extérieur du logement (6),
ledit système modulaire de lancement étant **caractérisé en ce qu'**il comprend au moins un plateau d'accouplement (24) solidaire du caisson de réception (4) et monté coulissant sur un rail (26, 28) solidaire du châssis (2) et s'étendant selon une direction longitudinale (L) de sorte à permettre le déplacement du caisson de réception (4) selon la direction longitudinale (L) entre la position fonctionnelle et la position de rechargement, ledit plateau d'accouplement (24) étant mobile en rotation par rapport au rail (26, 28) autour d'un axe de rotation de rechargement (R3) sensiblement perpendiculaire à la direction longitudinale (L) lorsque le caisson de réception (4) est dans la position de rechargement.

2. Système modulaire de lancement selon la revendication 1, dans lequel le châssis (2) est monté sur un socle (18) de façon mobile en rotation autour d'un axe de rotation d'ajustement (R1) sensiblement perpendiculaire à la direction longitudinale (L) et à l'axe de rotation de rechargement (R3), le caisson de réception (4) étant déplaçable entre une position relevée et une position inclinée par le déplacement en rotation du châssis (2) sur le socle (18).

3. Système modulaire de lancement selon la revendication 1 ou 2, dans lequel le rail (26, 28) comprend un premier rail (26) s'étendant dans le logement (6) et un deuxième rail (28) s'étendant dans la continuité du premier rail (26) selon la direction longitudinale (L), ledit deuxième rail (28) étant porté par un bras de support (30) s'étendant en saillie du châssis (2) selon la direction longitudinale (L) hors du logement (6) dans une position active du bras de support (30), le caisson de réception (4) se déplaçant sur le premier rail (26) entre la position fonctionnelle et une position intermédiaire entre la position fonctionnelle et la position de rechargement et se déplaçant sur le deuxième rail (28) entre la position intermédiaire et la position de rechargement.

4. Système modulaire de lancement selon l'une quelconque des revendications 1 à 3, dans lequel le plateau d'accouplement (24) est monté sur le rail (26, 28) par l'intermédiaire d'un élément de connexion (38), ledit élément de connexion (38) étant monté sur le plateau d'accouplement (24) de façon mobile en rotation autour de l'axe de rotation de rechargement (R3).

5. Système modulaire de lancement selon la revendication 4, dans lequel l'élément de connexion (38) s'étend à une première extrémité (29) du rail (26, 28) disposée dans le logement (6) dans la position fonctionnelle et à une deuxième extrémité (36) du rail (26, 28) disposée à l'extérieur du logement (6) dans la position de rechargement.

6. Système modulaire de lancement selon la revendication 5, dans lequel le plateau d'accouplement (24) comprend une empreinte (46), comprenant un tronçon (48) de forme sensiblement complémentaire du rail (26, 28) et une zone élargie (50) s'étendant autour de l'élément de connexion (38), le tronçon (48) s'étendant de part et d'autre de la zone élargie (50) selon la direction longitudinale (L), ledit tronçon (48) étant agencé pour guider le déplacement du caisson de rechargement (4) le long du rail (26, 28) entre la position fonctionnelle et la position de rechargement, la deuxième extrémité (36) du rail (26, 28) s'étendant dans ladite zone élargie (50) dans la position de rechargement de sorte à autoriser la rotation du caisson de rechargement (4) par rapport au rail (26, 28) autour de l'axe de rotation de rechargement (R3).

7. Système modulaire de lancement selon l'une quelconque des revendications 4 à 6, dans lequel l'élément de connexion (38) est fixé à un charriot (40) mobile en translation sur le rail (26, 28), ledit charriot (40) étant déplacé sur le rail par une chaîne d'entrainement (42) actionnable.

8. Système modulaire de lancement selon la revendication 7, dans lequel la liaison entre l'élément de connexion (38) et le charriot (40) est débrayable de façon à pouvoir séparer le caisson de réception (4) du châssis (2) dans la position de rechargement.

9. Système modulaire de lancement selon l'une quelconque des revendications 1 à 8, dans lequel le châssis (2) définit une pluralité de logements (6) et une pluralité de rails (26, 28), chaque logement (6) recevant un caisson de réception (4) dans la position fonctionnelle, le plateau d'accouplement (24) de chaque caisson de réception (4) étant monté coulissant sur l'un desdits rails (26, 28) entre la position fonctionnelle et la position de rechargement.

10. Plateforme navale comprenant au moins un système modulaire de lancement (1) de munitions selon l'une quelconque des revendications 1 à 9.
